# EUROPÄISCHE PATENTSCHRIFT

(11) **EP 2 592 134 B1**
(45) Veröffentlichungstag und Bekanntmachung des Hinweises auf die Patenterteilung: **02.11.2022**
(21) Anmeldenummer: 11405367.1
(22) Anmeldetag: 12.12.2011
(51) Int. Cl.: C11D 9/00, C11D 3/20, C11D 3/30, C11D 3/32, C11D 1/74, C11D 1/66, C11D 1/72, C11D 1/12, C11D 1/36, C11D 1/52, C11D 1/32, C11D 1/40, C11D 1/90, C11D 1/92, C11D 1/75

(54) **Nachhaltige Wasch- und Reinigungsmittel**
Sustainable cleaning agents and detergents
Détersifs et nettoyants durables

(30) Priorität: 13.11.2011 CH 18072011
(43) Veröffentlichungstag der Anmeldung: 15.05.2013
(73) Patentinhaber: Compad Consulting GmbH, 6052 Hergiswil (CH)
(72) Erfinder:
(74) Vertreter: Maucher Jenkins Patent- und Rechtsanwälte

(56) Entgegenhaltungen:
- EP-A1- 2 428 556
- EP-A2- 0 673 992
- WO-A1-01/83665
- WO-A1-02/02731
- WO-A1-90/03419
- WO-A1-95/33027
- WO-A1-98/17750
- WO-A1-98/23808
- WO-A1-2005/121291
- WO-A1-2006/007741
- WO-A1-2007/051337
- WO-A2-00/77135
- CH-A2- 699 230
- FR-A1- 2 954 778
- FR-A1- 2 959 753
- GB-A- 1 186 411
- GB-A- 2 319 256
- JP-A- H03 153 800
- JP-A- H10 316 999
- JP-A- H11 246 348
- US-A- 3 083 143
- US-A- 5 656 585
- US-A1- 2002 010 104
- US-A1- 2005 184 273
- US-A1- 2006 019 866
- US-A1- 2007 238 780
- US-A1- 2009 054 298
- US-A1- 2011 124 544
- Vishwanath Patil, Torsten Källqvist, Elisabeth Olsen, Gjermund Vogt, Hans R. Gislerod: "Fatty acid composition of 12 microalgae for possible usein aquaculture feed", Springer Aquacult Int (2007), 27. Juni 2006 (2006-06-27), XP002688544, Gefunden im Internet: URL:http://moritz.botany.ut.ee/~olli/b/Pat il07.pdf [gefunden am 2012-11-12]
- DAIO A ET AL: "Manufacture of transparent gel-like soap used as toilet soap, involves mixing olive oil, palm oil, castor oil, coconut oil, water and potassium hydroxide, followed by performing saponification, adding ethanol, heating and cooling", WPI / THOMSON,, Bd. 2009, Nr. 3, 24. Dezember 2008 (2008-12-24), XP002585097, -& JP 2009 185139 A (DAIO ASUKA; HAGIWARA KIYOHIRO; NIKAWA SHOTA; MASUYAMA KAZUTERU; MINOWA) 20. August 2009 (2009-08-20)
- DATABASE WPI Week 200870 Thomson Scientific, London, GB; AN 2008-L87393 XP002697772, & CN 101 225 349 A (GUO J) 23. Juli 2008 (2008-07-23)

## Beschreibung

### Gegenstand und/oder technisches Gebiet

Die Erfindung betrifft, wie in den Ansprüchen definiert, die Verwendung eines nachhaltigen Wasch- und Reinigungsmittels für harte Oberflächen und/oder Textilien und Fasern.

### Stand der Technik

Wasch- und Reinigungsmittel enthalten als waschaktive Substanzen hauptsächlich Tenside, Moleküle, welche aus einem hydrophilen und einem lipophilen Teil aufgebaut sind.

Der lipophile Teil von Tensiden stammt hauptsächlich aus fossilen oder pflanzlichen Rohstoffen. Der Hauptbedarf der Tenside für Wasch-, Pflege- und Reinigungsmittel wird heute zu ca. 80% aus fossilen Rohstoffen, d.h. überwiegend aus Erdöl gedeckt. Dies stellt aufgrund der bekannten Auswirkungen auf das Klima, möglicher Havarien beim Transport, der Begrenztheit solcher Rohstoffe sowie der politischen Situation der Förderländer, zunehmend eine ökologische, ökonomische und auch politische Herausforderung dar¹. Seit mehreren Jahrzehnten gibt es daher Bestrebungen, Wasch- und Reinigungsmittel auf Basis nachwachsender Rohstoffe herzustellen, um ein Nachhaltigkeitskonzept für diese Konsumgüter zu etablieren.

US 2011/0124544 beschreibt als mögliche alternative Rohstoffquelle für Fettsäuretenside unterschiedliche Algenarten (Vishwanath, P. Aquacult Int (2007)). Wasch- und Reinigungsmittel mit Saponinen aus Pflanzenextrakten als einzigem Tensid werden beschrieben in CN 101225349 und WO 2006007741.

Derzeitige Formulierungskonzepte, die auf die Verwendung fossiler Rohstoffe verzichten, beruhen im Wesentlichen auf Palm- und Kokosölen und machen zum heutigen Zeitpunkt weniger als 20% der verwendeten Tenside im Wasch- und Reinigungsbereich aus.²

Öle dieser Tropenpflanzen werden in erster Linie aufgrund ihres hohen Gehalts an Fettsäuren mit mittleren Alkylkettenlängen C10-C14 verwendet, deren Tenside für eine gute Wasserlöslichkeit, positives Schaumverhalten und hohe Waschkraft bekannt sind. Vornehmlich kommen Tenside mit einer Alkylkettenlänge von 12 C-Atomen (Dodecyl-, Lauryl-) zum Einsatz.

Zunehmend wird die Nachhaltigkeit dieser Tropenöle in Frage gestellt. Befürchtet wird, dass bei weiterhin steigender Nachfrage nach Palmöl wertvolle Tropenwälder in den Produktionsländern dem intensiven Anbau von Ölpalmen zum Opfer fallen. Zusätzlich werden solche Plantagen unter massivem Einsatz von Herbiziden und Düngemittel betrieben. Um eine nachhaltige Produktion und Nutzung von Palmöl zu fördern, hat der Roundtable on Sustainable Palmoil (RSPO) Richtlinien verabschiedet, welche die Erfüllung sozialer und ökologischer Mindestbedingungen vorschreiben. Dieses System wird von NGOs und anderen Organisationen jedoch kontrovers diskutiert,³ da Zertifizierungssysteme die grundsätzlichen Probleme nicht lösen. Zusätzlich zu den genannten Herausforderungen in den Anbauregionen, wie Indonesien, Philippinen und Malaysia, tragen die weiten Transportwege zu den Hauptabnehmermärkten in Europa und Nordamerika zu einer Erhöhung des CO₂-Gehaltes in der Atmosphäre bei. Wünschenswert für die Schonung der natürlichen Ressourcen und als Beitrag für den weltweiten Klimaschutz, ist daher die Verwendung von lokalen und/oder regionalen Ölen aus Anbaugebieten der gemässigten Zonen als Rohstoffe für Wasch- und Reinigungsmittel, wie z.B. aus dem geographischen Europa. Als Folge ist ein verstärkter landwirtschaftlicher Anbau von industriellen Ölsaaten in den gemässigten Zonen zu erwarten, verbunden mit einem positiven Einfluss auf Beschäftigungsgrad, Handelsbilanz, Biodiversität, sowie Gesundheit und Umwelt.

Es wäre somit aus ökologischen, ökonomischen, sowie sozio-politischen Gründen vorteilhaft, Zubereitungen zur Verfügung zu haben, welche auf pflanzlicher, erneuerbarer Basis ohne fossile Rohstoffe beruhen und weder Palm(kern)- noch Kokosöl-basierende Tenside enthalten.

Wasch- und Reinigungsmitteln in flüssiger Form auf Seifenbasis sind beispielsweise bekannt aus JP 2009185139 und FR 2954778, teilweise auch in Kombination mit Tensiden der mittleren Kettenlänge C12-C16 aus Kokos- oder Palmölen (FR 2959753).

Im Gegensatz zu der Verseifung von Pflanzenölen zur Herstellung von Seifenstücken, sowie der Verwendung von tierischen Fetten für Waschzwecke, ist eine Kombination von Tensiden, die ausschliesslich auf Pflanzenölen der gemässigten Zonen basieren, aufgrund technischer Einschränkungen bisher nicht verfügbar.

Durch den hohen Anteil an langkettigen Fettsäuren (> C18) weisen die in Betracht kommenden Fettsäuregemische in bekannten Formulierungskonzepten eine schlechtere Wasserlöslichkeit und schlechtere Reinigungskraft auf.

Bisher eingesetzt werden längerkettige Fettsäuretenside, insbesondere kationische Tenside, als Weichspüler und Konditionierungsmittel (Bsp.: US 206019866, US 5656585, US 2002010104, WO 0202731, WO 9823808, WO 9817750, WO 0183665). Die Verwendung von wasserunlöslichen Fettsäurealkylestern in industriellen Anwendungen ist in EP 2428556, WO 9003419, WO 0077135 beschrieben. Die Stabilisierung von Desinfektionsmitten mit ungesättigten Fettsäuretensiden wird beschrieben in US 2005184273 und US 2007238780. Weitere Verwendungen einfach ungesättigter Ölsäuretenside in flüssiger Ausführungsform sind aus WO 2007051337, JP H11246348, GB 2319256, EP 0673992, GB 1186411, US2009054298, US 3083143 und WO 2005121291 bekannt. In fester Ausführungsform aus JP H10316999, JP H03 153800 oder WO 9533027.

So sind die mit Abstand am häufigsten verwendete anionischen Tenside C12-Verbindungen wie Laurylbenzolsulfonate, Laurylethersulfate, oder Laurylsulfat auf Basis von Palm-, Kokos- oder Erdöl.

Zudem stellen Mittel aus Tensiden mit pflanzlichen Rohstoffen der gemässigten Zonen - nicht zuletzt durch ihren grossen Anteil an ungesättigten Fettsäuren, die leicht oxidieren - hohe Anforderungen an die Stabilität der Formulierung. Aufgrund dieser technischen Einschränkungen, wurde der Ersatz von tropischen C12/C14-Fettsäuren durch europäische Fettsäuren mit Kettenlängen von 18 und mehr Kohlenstoffatomen bisher als unwahrscheinlich eingeschätzt.4

Die komplexe Aufgabe der Erfindung hat somit darin bestanden, Wasch- und Reinigungsmittel auf Basis von Tensiden mit pflanzlichen Rohstoffen der gemässigten Zonen zu formulieren um einerseits die Transportwege der Rohstoffe zu verkürzen und andererseits die negativen Auswirkungen bei der Gewinnung von Palmöl oder durch den Einsatz von Erdöl zu reduzieren. Anbau und Produktion der Rohstoffe sollten dabei soweit als möglich regional erfolgen.

Folglich galt es, stabile Mittel herzustellen, die einen überwiegenden Anteil an Tensiden mit Kohlenwasserstoffkettenlängen (Alkylkettenlängen) von C>18 beinhalten und mehrheitlich ungesättigt sind, wie sie primär in Pflanzenölen der gemässigten Zonen vorkommen.

Überraschenderweise wurde nun ein Weg gefunden, Wasch- und Reinigungsmittel mit einem überwiegenden Anteil an Tensiden abgeleitet von Kohlenwasserstoffketten (Alkylketten) mit C>18 und mehrheitlich ungesättigt, stabil zu formulieren.

Durch eine gezielte neuartige Auswahl der Tenside in Bezug auf Kohlenwasserstoffkettenlängen (Alkylkettenlängen) und Sättigungsgrad, sowie Kombination mit Hilfsmitteln zur Stabilisierung der Formulierung und Erhöhung der Reinigungsleistung, wie Komplexbildner und pflanzliche Saponine, wurden entgegen der Erwartungen stabile Mittel mit hoher Reinigungsleistung hergestellt.

Diese Erfindung erlaubt somit erstmalig auf Basis von Ölen nachwachsender Rohstoffe aus den gemässigten Zonen, umweltschonende Wasch- und Reinigungsmittel zu formulieren, die zudem auch ohne Einsatz von Parfumölen einen als angenehm empfundenen Geruch aufweisen.

Gegenstand dieser Erfindung ist somit die Verwendung eines Wasch- und Reinigungsmittels, welches Tenside enthält, die sich durch einen aussergewöhnlich hohen Anteil an ungesättigten, langkettigen (>C18) Kohlenwasserstoffresten (Alkylresten) auszeichnen und auf Pflanzenölen der gemässigten Zone basiert, wie in den Ansprüchen und nachfolgend definiert.

Im Rahmen der vorliegenden Erfindung stehen gemässigte Zonen als diejenigen Klimazonen, welche geographisch zwischen den Subtropen und der kalten Zone gelegen sind, wie zum Beispiel das geographische Europa.

Weitere Erfindungsgegenstände finden sich in den abhängigen Ansprüchen, die hier durch Bezugnahme aufgenommen werden.

Die im Rahmen der erfindungsgemässen Lehre genannten Pflanzenöle der gemässigten Zone umfassen Pflanzenöle, -wachse, - fette oder -harze, die aus Pflanzen gewonnen werden, die entweder ursprünglich aus den gemässigten Zonen stammen, oder von Pflanzen stammen, die in den gemässigten Zonen angebaut werden oder gedeihen können. Bevorzugt handelt es sich hierbei um natürliche Triglyceride mit einer Fettsäureverteilung von Fettsäuren mit Kohlenwasserstoffketten (Alkylketten) von 18 und mehr Kohlenstoffatomen von über 60 Gew.-%, besonders bevorzugt über 70 Gew.-% und ganz besonders bevorzugt von über 80 Gew.-%, sowie von Fettsäuren mit Kohlenwasserstoffketten (Alkylketten) von 16 und weniger Kohlenstoffatomen von unter 20 Gew.-%, insbesondere von Kohlenwasserstoffketten (Alkylketten) mit 14 C-Atomen und weniger von unter 5 Gew-%, wobei der Anteil an ungesättigten Fettsäuren in diesen Triglyceriden über 50 Gew.-%, vorzugsweise über 60 Gew.-% und besonders bevorzugt zwischen 70 und 90 Gew.-% liegt, bezogen auf den Gesamtgehalt an Fettsäuren im Pflanzenöl.

Im Rahmen der vorliegenden Erfindung steht - soweit nicht anders angegeben- auf Basis von Pflanzenölen stellvertretend für Derivate aus Fettsäuren - gereinigt oder als Gemisch - und/oder deren Reaktionsprodukte, wie beispielsweise Fettalkohole und deren Ether und/ oder Carboxyether, Amine oder Fettsäureamide, Fettsäureester, sowie Imine, wie beispielsweise Amphoacetate.

Soweit nicht explizit anders angegeben, steht im Rahmen der vorliegenden Erfindung Alkyl- und Acyl- für unverzweigte, gesättigte oder ungesättigte Reste.

Stoffe, die auch als Inhaltsstoffe von kosmetischen Mitteln dienen, werden nachfolgend gegebenenfalls gemäss der International Nomenclature Cosmetic Ingredient- (INCI-) Nomenklatur bezeichnet. Die INCI-Bezeichnungen sind dem "International Cosmetic Ingredient Dictionary and Handbook, 13th Edition (2010)" zu entnehmen. Herausgeber: The Personal Care Products Council.

Soweit nicht explizit anders angegeben, beziehen sich die angegeben Menge in Gewichtsprozent (Gew.-%) auf das gesamte Mittel. Dabei beziehen sich die prozentualen Mengenangaben auf Aktivgehalte.

### Beschreibung

### Beschreibung des verwendeten Wasch- und Reinigungsmittels

### Zusammensetzung in Bezug auf Fettsäuren

Im Sinne dieser Anmeldung enthält das erfindungsgemäss verwendete Wasch- und Reinigungsmittel Tenside mit lipophilen (fettlöslichen) Teilen, die sich dadurch kennzeichnen, dass die Tenside einen überwiegenden Anteil an Kohlenwasserstoffkettenlängen (Alkylkettenlängen) von 18 und mehr C-Atomen tragen und mehrheitlich ungesättigt sind.

Erfindungsmässig geeignete Tenside sind anionische, kationische, nichtionische und/oder zwitterionische Tenside, welche in dieser Anmeldung im Abschnitt "Tenside" detailliert beschrieben werden.

Das erfindungsgemäss verwendete Wasch- und Reinigungsmittel, enthält vorzugsweise ein oder mehrere Tenside, welche von Pflanzenölen abgeleitet sind, ausgewählt aus der Gruppe umfassend:
a) Alkali oder Ammoniumsalze von Fettsäuren mit der allgemeinen Formel R(O)OM mit M = Alkalimetallkation oder Ammonium, beispielsweise anionische Tenside wie Seifen aus Alkali- oder Ammoniumsalz(e) von Fettsäuren (Seifen) und andere
b) Fettsäureester mit der allgemeinen Formel R(O)OR', beispielsweise Acylisethionat, Acyllactylat, sulfonierte Fettsäuren, sulfonierte Fettsäureester, wie sulfonierte Fettsäureglycerinester und sulfonierte Fettsäuremethylester, Polyhydroxyfettsäureester, sowie Glyceryl- und Polyglycerylester mit 1-20 Glycerineinheiten, Carbonsäureester, Sorbitanester, und andere
c) Ether von Fettalkoholen mit der allgemeinen Formel ROR', beispielsweise ethoxylierte und propoxylierte Fettalkohole, Polyoxyethylenglycole, Glykolipide, wie zum Beispiel Alkylpolyglykoside mit 1-10 Glykosideinheiten, Alkylsulfate und Alkylethersulfate, Alkylphosphate und Alkyletherphosphate, Sulfosuccinatester und andere
d) Fettsäureamide mit der allgemeinen Formel R(O)NR', beispielsweise N-Acylaminosäurederivate, wie beispielsweise N-Acylaspartat, N-Acylglycinat, N-Acylalaninat, N-Acylsarkosinat oder N-Acylglutamat, acylierte Polypeptiden, N-Acylaminosulfonsäuren, wie N-Acyltaurid, Carbonsäureamidethersulfate, Alkanolamin-Carbonsäure-Kondensate, Amidoalkylpyrrolidone, Amidoamine und Aminobetaine, acylierte Diamine und Polyamine, sowie deren Salze und andere
e) Fettsäureimine der allgemeinen Formel R(NR')NR"R‴, beispielsweise Imidazolcarboxylate, bzw. Amphoacetate und andere
f) Sekundäre, tertiäre oder quartäre Fettamine bzw. Fettammoniumsalze der allgemeinen Formeln, RHNR', RNR'R" und (R)(R')(R")(R‴)N+X-, beispielsweise N-Alkylaminopropionsäure, N-Alkyliminodipropionsäure, N-Alkylbetaine, Sulfobetaine, bzw. Sultaine, Polyoxyethylen (POE) amine, quaternisierte POE amine, Aminoxide, , Triethanolaminesterquats (TEAEQ), Imidazolinium und andere
h) sowie Gemische derselben
   i) wobei R' bis R'" organische oder anorganische hydrophile Reste darstellen und X- für ein Anion steht
   ii) wobei R den lipophilen Teil des Tensids darstellt und aus einer linearen, gesättigten oder ungesättigten, verzweigten oder unverzweigten Kohlenwasserstoffkette (Alkylkette) mit 8 bis 24 Kohlenstoffatomen besteht und der Anteil an Kohlenwasserstoffketten (Alkylketten) von 18 und mehr C-Atomen über 60 Gew.-%, vorzugsweise über 70 Gew.-% und besonders bevorzugt zwischen 80-100 Gew.-% beträgt, jeweils bezogen auf den Gesamtgehalt an Kohlenwasserstoffketten (Alkylketten) R der im Wasch- und Reinigungsmittel enthaltenen Tenside.

Der Anteil an einfach und/oder mehrfach ungesättigten Kohlenwasserstoffketten (Alkylketten) R der Tenside beträgt in dem erfindungsgemäss verwendeten Wasch- und Reinigungsmittel 50-100 Gew.-%, vorzugsweise zwischen 60-100 Gew.-% und besonders bevorzugt zwischen 70-90 Gew.-%, jeweils bezogen auf den Gesamtgehalt an Kohlenwasserstoffketten (Alkylketten) R der im Wasch und Reinigungsmittel enthaltenen Tenside.

Des Weiteren kann das Mittel zu einem geringeren Teil Tenside mit kürzeren Kohlenwasserstoffketten (Alkylketten) enthalten, so dass der Anteil an kurzen Kohlenwasserstoffkettenlängen (Alkylkettenlängen) in den Tensiden von R <=C16 unter 20 Gew.-%, vorzugsweise unter 15 Gew.-% und insbesondere <= C 14 unter 5 Gew.-% beträgt, jeweils bezogen auf den Gesamtgehalt an Kohlenwasserstoffketten (Alkylketten) R der im Mittel enthaltenen Tenside.

### Tenside

Das erfindungsgemässe Mittel enthält eines oder mehrere Tenside, also oberflächen- und waschaktive Stoffe. Als Tenside eignen sich für das erfindungsgemässe Mittel Tenside aus den Klassen der anionischen, nichtionischen, kationischen, zwitterionische und/oder amphoteren Tenside, wobei der lipophile Teil der Tenside vorzugsweise auf Basis von Pflanzenölen der gemässigten Zonen beruht, insbesondere auf Basis von natürlichen Fettsäuregemischen, so wie sie in diesen Pflanzenölen auftreten. Bevorzugt sind aus anwendungstechnischer Sicht anionische, nichtionische, sowie zwitterionische und/oder amphotere Tenside, sowie deren Kombinationen.

### Beschreibung des lipophilen Teils der Tenside

Im Sinne dieser Anmeldung enthält das erfindungsgemäss verwendete Wasch- und Reinigungsmittel Tenside mit einem lipophilen (fettlöslichen) Teil des Tensids auf Basis Pflanzenölen der gemässigten Zonen. Im Rahmen der vorliegenden Erfindung steht - soweit nicht anders angegeben- auf Basis von Pflanzenölen stellvertretend für Derivate aus Fettsäuren- gereinigt oder als Gemisch - und/oder deren Reaktionsprodukte, wie beispielsweise Fettalkohole und deren Ether, Amine oder Fettsäureamide oder Fettsäureester.

### Beschreibung des hydrophilen Teils der Tenside

Geeignete anionische Tenside sind beispielsweise Seifen aus Alkali- oder Ammoniumsalz(e) von Fettsäuren (Seifen), Alkylbenzolsulfonate, Alkan-/Alkensulfonate, Alkylsulfate bzw. Fettalkoholsulfate, Alkylpolyglykolethersulfate mit 2 bis 6 Ethylenoxideinheiten (EO) im Etherteil, sowie Sulfosuccinate, Sulfobernsteinsäuremono- und di-Alkylester, α-Olefinsulfonate, Alkylsulfoacetate, sulfonierte Fettsäuren, sulfonierte Fettsäureester, wie sulfonierte Fettsäureglycerinester und sulfonierte Fettsäuremethylester, Alkylphosphate und Alkyletherphosphate, Phosphor- und Polyphosphorsäureester, Carbonsäureamidethersulfate, N-Acylaminosäurederivate, wie beispielsweise N-Acylaspartate, N-Acylglycinat, N-Acylalaninat, N-Acylsarkosinat oder N-Acylglutamat, acylierte Polypeptiden, N-Acylaminosulfonsäuren, wie N-Acyltaurid, Alkylisethionat, Acylisethionat, Acyllactylat, Fettalkoholcarboxylat, sowie Alkylpolyglykolethercarboxylat bzw. deren Mischungen. Die anionischen Tenside können in Form ihrer Alkali-, Erdalkali- oder Ammoniumsalze, sowie als lösliche Salze organischer Basen, wie Mono-, Di- oder Tri- bzw. Tetraalkylammonium vorliegen, sowie in Form ihrer korrespondierenden Säure. Vorzugsweise werden anionische Tenside verwendet, deren hydrophiler Teil aus pflanzlichem Ursprung stammt, besonders bevorzugt abgeleitet von Pflanzen der gemässigten Zone, wie beispielsweise N-Acylaminosäurederivate, acylierte Polypeptide oder Fettalkoholcarboxylate.

Als nichtionische Tenside eignen sich beispielsweise Alkoholpolyglykolether und Carbonsäurepolyglykolester, d.h. ethoxylierte und/oder propoxylierte Alkohole oder Carbonsäuren mit 1-40 Ethylenoxid (EO) und/oder Propylenoxid (PO)- Einheiten, sowie deren Ester, wie beispielsweise ethoxylierte Fettsäuremethylester oder - ethylester, Aminoxide, Polyethylenglykolmercaptane, Glykolipide, wie zum Beispiel Alkylpolyglykoside mit 1-10 Glykosideinheiten, Polyhydroxyfettsäureamide, Polyhydroxyfettsäureester, sowie Glyceryl- und Polyglycerylester mit 1-20 Glycerineinheiten, Carbonsäureester, Sorbitanester, sowie alkoxylierte Sorbitanester, Alkanolamin-Carbonsäure-Kondensate, N-Alkylpyrrolidone, Amidoalkyl-2-pyrrolidone.

Vorzugsweise werden nichtionische Tenside verwendet, deren hydrophiler Teil pflanzlichen Ursprungs ist, wie beispielsweise Glykolipide, Polyhydroxyfettsäureester, Glyceryl- und Polyglycerylester, Carbonsäureester oder Sorbitanester, vorzugsweise abgeleitet von Pflanzen der gemässigten Zone.

Als amphotere und/oder zwitterionische Tenside eignen sich beispielsweise N-Alkylaminopropionsäuren, Alkyliminodipropionsäuren, Imidazolcarboxylate, Amphoacetate, N-Alkylbetaine, Amidoamine und Amidobetaine, Aminoxide, Sulfobetaine und Sultaine.

Vorzugsweise werden amphotere Tenside verwendet, deren hydrophiler Teil natürlichen Ursprungs ist und nicht von Erdöl abgeleitet ist.

Geeignete kationische Tenside sind beispielsweise sekundäre, tertiäre oder quartäre Alkylammoniumsalze
Neben den hier genannten Tensiden kann das erfindungsgemäss verwendete Mittel weiterhin auch Tenside enthalten, die auf Basis von Tierfetten, Mineralien oder petrochemischen Ölen und Fetten beruhen, wie beispielsweise Silikone, Siloxane, Pyrrolidone, Polyglykolether.

Der Gehalt an lipophilen, Kohlenwasserstoffketten (Alkylketten) R von Tensiden, welche nicht auf Pflanzenölen beruhen, beträgt in dem erfindungsgemässen Mittel maximal 20 Gew.-%, vorzugsweise weniger als 5 Gew.-%, insbesondere bevorzugt zwischen 0 und 1 Gew.-%, äusserst bevorzugt ist die erdöl- und palmölfreie Ausführungsform, d.h. mit einem Gehalt an weiteren Tensiden bei 0 Gew.-%, jeweils bezogen auf den Gesamtgehalt an Kohlenwasserstoffketten (Alkylketten) R der im Mittel enthaltenen Tenside.

### Tenside auf Basis von Pflanzen der gemässigten Zonen

Das erfindungsgemäss verwendete Wasch- und Reinigungsmittel enthält 80-100 Gew.-%, vorzugsweise mehr als 95 Gew.-%, besonders bevorzugt mehr als 99 Gew.-% Tenside, äusserst bevorzugt 100 Gew.-% Tenside auf Basis von Pflanzenölen der gemässigten Zonen. Gew-% Aktivgehalt bezogen auf den Gesamtgehalt an Tensiden.

Hierbei eignen sich, Öle, Wachse, Fette oder Harze aus den bevorzugten folgenden Pflanzenfamilien, sowie deren Kombinationen: Birkengewächse, Doldengewächse, Fuchsschwanzgewächse, Geissblattgewächse, Granatapfelgewächse, Hahnenfussgewächse, Hanfgewächse, Heidekrautgewächse, Hülsenfrüchtler, Johanniskrautgewächse, Kieferngewächse, Korbblütler, Kreuzblütengewächse, Leingewächse, Lippenblütler, Lorbeergewächse, Malvengewächse, Mohngewächse, Nachtkerzengewächse, Nachtschattengewächse, Ölbaumgewächse, Ölweidengewächse, Raublattgewächse, Rosengewächse, Sauergrässer, Sapotengewächse, Sesamgewächse, Silberbaumgewächse, Simmondsiaceae, Stachelbeergewächse, Sumachgewächse, Süssgrässer, Teestrauchgewächse, Walnussgewächse, Weinrebengewächse und Wolfsmilchgewächse.

Erfindungsgemäß genutzte Vertreter sind Amarant, Anis, Apfel, Aprikose, Arnika, Avocado, Baumwolle, Borretsch, Brokkoli, Hanf, Haselnuss, Buche, Buchsbaum, Distel, Dinkel, Erdnuss, Erdmandel, Flieder, Gartenkresse, Gerste, Granatapfel, Hafer, Heidelbeere, Holunder, Jasmin, Jatropha, Johannisbeere, Johanniskraut, Jojoba, Kamelie, Kamille, Kirsche, Kümmel, Karotte, Koriander, Königskerze, Krambe, Kreuzblättrige Wolfsmilch, Kürbis, Iberischer Drachenkopf, Lavendel, Leindotter, Leinsamen, Liguster, Lupine, Luzerne, Mais, Mandel, Mirabelle, Mango, Mohn, Nachtkerze, Olive, Ölrettich, Ölrauke, Pekannuss, Pfirsich, Pflaume, Pistazie, Preiselbeere, Raps, Reis, Ringelblume, Rübsen, Saflor, Salbei, Sanddorn, Schwarzkümmel, Sesam, Sesamblatt, Senf, Sonnenblume, Soja, Tabak, Walnuss, Weintraube, Weizen, Wiesenschaumkraut, Wildrose , sowie deren Kombinationen.

Vorzugsweise ist das Öl ausgewählt aus der Gruppe : Brokkoli, Hanf, Haselnuss, Buche, Distel, Dinkel, Erdmandel, Gerste, Kirsche, Königskerze, Krambe, Kreuzblättrige Wolfsmilch, Kürbis, Iberischer Drachenkopf, Leindotter, Leinsamen, Lupine, Luzerne, Mais, Mohn, Nachtkerze, Olive, Ölrettich, Ölrauke, Raps, Reis, Ringelblume, Rübsen, Saflor, Salbei, Sanddorn, Schwarzkümmel, Sesam, Sesamblatt, Senf, Sonnenblume, Soja, Tabak, Walnuss, Weintraube und Weizen, sowie deren Kombinationen.

Ganz besonders bevorzugt ist das Öl ausgewählt aus der Gruppe Distel, Erdmandel, Krambe, Iberischer Drachenkopf, Leindotter, Leinsamen, Lupine, Luzerne, Olive, Ölrettich, Raps, Rübsen, Sesamblatt, Sonnenblume, Soja, Weintraube und Weizen, sowie deren Kombinationen.

### Verwendung von nativen Fettsäuregemischen

Im Sinne dieser Anmeldung enthält das erfindungsgemäss verwendete Wasch- und Reinigungsmittel eines oder mehrere Klassen an Tensiden, die auf einer Mischung von Kohlenwasserstoffketten (Alkylketten) unterschiedlicher Kettenlänge und Sättigungsgrad beruhen, die dem Vorkommen im natürlichen Öl aus den in Anspruch 1 oder insbesondere oben definierten Pflanzen entsprechen. Indem für die Synthese der Tensidklasse native Fettsäuren- oder Fettsäureestergemische verwendet werden - wie sie bei der Verseifung oder Alkoholyse der natürlich vorkommenden Pflanzenöle oder Fette anfallen - können die Tenside kostengünstig, ressourceneffizient und umweltschonend in einem One-batch-Verfahren produziert werden, zusätzliche Reinigungsverfahren, wie z.B. die Trennung der Fettsäuren, bzw. Fettsäureester durch fraktionierte Destillation werden hier nicht benötigt. Zusätzlich zu den ökologischen und ökomischen Vorteilen durch die Verwendung von natürlichen Fettsäuregemischen, zeigten die verwendeten Tensidmischungen technische Vorzüge, wie eine verbesserte Stabilität der erfinderischen Mittel sowie eine erhöhte Reinigungsleistung.

Hierbei kann ein Teil des entstehenden Glyzerins in dem Produktgemisch verbleiben, so dass des Weiteren auf aufwändige Reinigungsprozesse verzichtet werden kann. Der Anteil an Glycerin in dem Tensidgemisch beträgt maximal 15 Gew.-%, bevorzugt unter 13 Gew.-% und ganz besonders bevorzugt unter 11 Gew.-%, bezogen auf den Gesamtgehalt an Tensiden..

### Zusatzstoffe & Eigenschaften

Lösungsmittel

Das erfindungsgemäss verwendete Wasch- und Reinigungsmittel kann alle in Wasch- und Reinigungsmitteln übliche Lösungsmittel enthalten.

Beispielhafte Lösungsmittel sind die folgenden gemäss INCI benannten Verbindungen: Alkohol (Ethanol), Buteth-3, Butoxydiglycol, Butoxyethanol, Butoxyisopropanol, Butoxypropanol, n-Butyl Alcohol, t-Butyl Alcohol, Butylene Glycol, Butyloctanol, Diethylene Glycol, Dimethoxydiglycol, Dimethyl Ether, Dipropylene Glycol, Ethoxydiglycol, Ethoxyethanol, Ethyl Hexandiol Glycol, Hexandiol, 1,2,6-Hexantriol Hexanol, Hexylenglykol, Isobutoxypropanol, Isopentyldiol, Isopropyl Alcohol (iso-Propanol), 3-Methoxybutanol, Methoxydiglykol Methoxyethanol, Methoxyisopropanol, Methoxymethylbutanol, Methoxy PEG-10, Methylal, Methanol Methyl Hexyl Ether, Methylpropanediol, Neopentyl Glycol, PEG-4, PEG-6, PEG-7, PEG-8, PEG-9, PEG-6 Methyl Ether, Pentylene Glycol, PPG-7, PPG-2-Buteth-3, PPG-2 Butyl Ether, PPG-3 Butyl Ether, PPG-2 Methyl Ether, PPG-3 Methyl Ether, PPG-2 Propyl Ether, Propandiol Propylalkohol (n-Propanol), Propylenglykol, Propylenglykolbutylether, Propylenglykolpropylether, Tetrahydrofurfurylalkohol, Trimethylhexanol.

Erfindungsgemäss können diese Lösungsmittel in einer dem Fachmann durchaus bekannten Art und Weise frei mit anderen Inhaltsstoffen kombiniert werden.

In einer bevorzugten Ausführungsform, werden Lösungsmittel aus der Gruppe Lösungsmittel, die aus pflanzlichen Rohstoffen der gemässigten Zonen gewonnen werden, verwendet, wie beispielsweise Ethanol aus Zuckerrüben.

Enthärter und Komplexbildner, INCI Chelating agents, Sequestrierungsmittel

Eine bevorzugte Komponente der Erfindung ist die Zugabe eines Komplexbildners. Erfindungsgemäss geeignet sind alle in Wasch- und Reinigungsmitteln üblichen Komplexbildner. Diese sind in der Lage, Metallionen zu binden und somit zu inaktivieren, um ihre nachteiligen Wirkungen auf die Stabilität oder das Aussehen der Mittel, beispielsweise Trübungen, zu verhindern. Einerseits ist es wichtig, die mit zahlreichen Inhaltstoffen inkompatiblen Calcium- und Magnesiumionen aus hartem Wasser zu binden, zum Anderen verzögert die Komplexierung von Schwermetallen wie Eisen oder Kupfer die oxidative Zersetzung der fertigen Mittel und erhöht somit die Stabilität der erfindungsgemässen Mittel. Des Weiteren unterstützen die Komplexbildner die Reinigungsleistung der erfindungsgemässen Mittel.

Erfindungsgemäss geeignet sind beispielsweise Enthärter und Komplexbildner aus den Gruppen der Phosphate und Phosphonate, Schichtsilikate, Zeolithe, Carbonate und Polycarboxylate, Aminopolycarbonsäuren, wie Aminoessigsäuren und Polyaminoessigsäuren sowie deren Salze, Hydroxycarbonsäuren und deren Salze, Polyglycoside und-gluconsäuren und deren Salze.

Geeignet sind beispielsweise die folgenden gemäss INCI bezeichneten Komplexbildner: Aminotrimethylenphosphonsäure, Beta-Alanindiessigsäure, Calcium Dinatrium EDTA, Zitronensäure,Cycldextrin, Cyclohexandiamintetraessigsäure, diammoniumcitrat, Diammomium EDTA, Diethylentriaminpentamethylenphosphonsäure,
Dikalium EDTA, Dinatriumazacycloheptandiphosphonat, DinatriumEDTA Disodium Pyrophosphate, EDTA, Ethylenediamine- *N*,*N*'-disuccinic acid (EDDS), Etidronic Acid, Galactaric Acid, Gluconic Acid, Glucuronic Acid, HEDTA, Hydroxypropyl Cyclodextrin, Methyl Cyclodextrin, Pentapotassium Triphosphate, Pentasodium Aminotrimethylene Phosphonate, phosphonobutane tricarboxylic acid (PBTC), Pentasodium Ethylenediamine Tetramethylene Phosphonate, Pentasodium Pentetate, Pentasodium Triphosphate, Pentetic Acid, (DTPA), Phytic Acid, Potassium Citrate, Potassium EDTMP, Potassium Gluconate, Potassium Polyphosphate, Potassium Trisphosphonomethylamine Oxide, Ribonic Acid, Sodium Chitosan Methylene Phosphonate, Sodium Citrate, Sodium Diethylenetriamine Pentamethylene Phosphonate, Sodium Dihydroxyethylglycinate, Sodium EDTMP, Sodium Gluceptate, Sodium Gluconate, Sodium Glycereth-1 Polyphosphate, Sodium Hexametaphosphate, Sodium Metaphosphate, Sodium Metasilicate, Sodium Phytate, Sodium Polydimethylglycinophenolsulfonate, Sodium Trimetaphosphate, TEA-EDTA, TEA Polyphosphate, Tetrahydroxyethyl Ethylenediamine, Tetrahydroxypropyl Ethylenediamine, Tetrapotassium Etidronate, Tetrasodium Iminodisuccinate (IDS), Tetrapotassium Pyrophosphate, Tetrasodium EDTA, Tetrasodium Etidronate, Tetrasodium Pyrophosphate, Tripotassium EDTA, Trisodium Dicarboxymethyl Alaninate, Trisodium EDTA, Trisodium HEDTA, Trisodium NTA und Trisodium Phosphate. Diese Komplexierungsmittel können vom Fachmann frei mit anderen hier genannten Inhaltstoffen kombiniert werden.

Besonders bevorzugt in dem erfindungsgemäss verwendeten Wasch- und Reinigungsmittel sind Komplexbildner auf Basis erneuerbarer Rohstoffe, wie beispielsweise Beta-Alanine Diacetic acid, Citric acid, Cyclodextrin, Diammonium citrate, Galactaric acid, Gluconic acid, Glucoronic acid, Methylcyclodextrin, Hydroxypropyl cyclodextrin, Polyasparaginic acid, Potassium Gluconate, Sodium Carboxymethyl inulin (NaCMI), Sodium Citrate, Sodium Dihydroxyethylglycinate, Sodium Gluconate, Sodium iminodisuccinate, Tetrasodium GLDA (I-glutamic acid, N,N-di (acetic acid), tetrasodium salt).

Die Menge an Komplexbildner beträgt üblicherweise bis zu 10 Gew.-%, vorzugsweise 0,001 bis 7 Gew.-%, insbesondere 0,01 bis 5 Gew.-%. Gew-% Aktivgehalt bezogen auf das gesamte Mittel.

### Konservierungsmittel

Das erfindungsgemässe Mittel kann alle in Wasch- und Reinigungsmitteln übliche Konservierungsmittel enthalten, welche vom Fachmann im Sinne dieser Anwendung frei mit anderen Inhaltsstoffen kombiniert werden können.

Erfindungsgemäss geeignet sind beispielsweise Wirkstoffe aus den Gruppen der Alkohole, Aldehyde, antimikrobiellen Säuren bzw. deren Salze, Carbonsäureester, Säureamide, Phenole, Phenolderivate, Diphenyle, Diphenylalkane, Harnstoffderivate, Sauerstoff- und Stickstoff-Acetale sowie -Formale, Benzamidine, Isothiazole und deren Derivate wie Isothiazolinone, Phtalimidderivate, Pyridinderivate, oberflächenaktive Verbindungen, Guanidine, antimikrobielle amphotere Verbindungen, Chinoline, 1,2-Dibrom-2,4-dicyanobutan, lodo-2-propynyl-butyl-carbamat, Iod, lodophore und Peroxide.

Besonders bevorzugt ist die Konservierung des erfindungsgemässen Mittels auf Basis von antimikrobiellen Wirkstoffen ausgewählt aus Ethanol, Benzylalkohol, Dehydroessigsäure und deren Salzen, pflanzlichen organischen Säuren, Glyzerin, Zitronensäure, Milchsäure, Benzoesäure, Salicylsäure, vorzugsweise in Kombination mit einem der erfindungsgemäss bevorzugten Komplexbildner und/oder Einstellung des pH-Wertes auf einen für Mikroorganismen ungünstigen pH-Wert <3 oder >9.

Äusserst bevorzugt ist die Ausführungsform, in dem das erfindungsgemässe Mittel eine Kombination folgender Inhaltsstoffe enthält, mit Gew.-% bezogen auf das gesamte Mittel:
a) Ethanol, bis zu 10 Gew.-%, bevorzugt zwischen 1- 8 Gew.-%, und insbesondere bevorzugt zwischen 3 und 6 Gew.-%,
b) einen Komplexbildner bis zu 10 Gew.-%, vorzugsweise 0,001 bis 7 Gew.-%, insbesondere 0,01 bis 5 Gew.-%, bevorzugt ausgewählt aus der Gruppe Natrium Carboxymethyl inulin und Tetrasodium N,N-bis(carboxyatomethyl)-L-glutamat. Gew.-% Aktivgehalt bezogen auf das gesamte Mittel.

Gemäss einer Ausführungsform der Erfindung ist das Wasch- und Reinigungsmittel konservierungsmittelfrei.

### Schaum

Generell zeigen die erfindungsgemäss verwendeten Wasch- und Reinigungsmittel eine geringere Schaumbildung als herkömmliche Mittel auf Basis kurzkettiger Alkyltenside, welche typischerweise C8-C16 betragen, mit C12 als im Markt am häufigsten anzutreffender Alkylkettenlänge. Eine geringere Schaumbildung ist für eine Vielzahl von Anwendungen erwünscht, wie beispielsweise für maschinelle Reinigungen in Geschirrspülern oder Waschmaschinen. Ein weiterer Vorzug der erfindungsgemäss verwendeten Zusammensetzung der Wasch- und Reinigungsmittel ist somit eine geringe Schaumbildung.

Des Weiteren können den erfindungsgemäss verwendeten Wasch- und Reinigungsmitteln zusätzlich Schaumbildner zugegeben werden, insbesondere für Ausführungsformen, für die eine stärke Schaumbildung erwünscht ist, als mit langkettigen Tensidmischungen üblicherweise erreicht wird. Zum einen wird die Schaumbildung durch die Wahl der Tenside beeinflusst. Vorzugsweise werden für Ausführungsformen mit gewünschter Schaumbildung Kombinationen mit stark schäumenden Tensiden, beispielsweise Aminosäurederivate von Fettsäuren, wie Glycinate, Alanate, Taurate, oder Sarcosinate verwendet. Geeignet für eine gute Schaumbildung sind zudem amphotere Tenside, wie zum Beispiel Betaine, Imidazolcarboxylate oder Alkenylaminopropionsäuren.

Eine weitere bevorzugte Ausführungsform des erfindungsgemässen Mittels enthält Saponine als Schaumbildner und Waschkraftverstärker. Saponine sind natürliche Glykoside, die als Pflanzeninhaltsstoffe weit verbreitet sind. Sie sind auch als Hilfskolloide bekannt, die eine emulgierende Wirkung haben und somit im erfindungsgemässen Mittel die Ablösung von beispielsweise Fettteilchen von Oberflächen oder Textilien erleichtern.

Geeignet sind beispielsweise Saponine aus der indischen Waschnuss (Sapindus mukorossi), Koreanischen Ginsengs (Panax ginseng), Agavengewächsen, Inka-Gurke (Cyclanthera pedata), Süssholz (Glycyrrhiza glabra) und Seifenrinde (Quillaja saponaria Molina).

Besonders bevorzugt werden Saponine, die in Pflanzen der gemässigten Zone verbreitet sind, in dem erfindungsgemässen Mittel eingesetzt. Hierbei handelt es sich um Saponine aus folgenden bevorzugten Pflanzen: Efeu (Hedera), Schlüsselblume (Primula veris), Vogelmiere (Stellaria media), Wald-Sanickel (Sanicula europaea), Dornige Hauhechel (Ononis spinosa), Hülsenfrüchten (Leguminosae), Spinat (Spinacia), Spargel (Asparagaceae), Hafer (Avena), (Ononis spinosa), Schattenblümchen (Maianthemum bifolium), Seifenkraut (Saponaria officinalis), Walnuss (Aesculus hippocastanum), Acker-Gauchheil (Anagallis arvensis), Gelber Hohlzahn (Galeopsis segetum), Karthäuser-Nelke (Dianthus carthusianorum), Ackerschachtelhalm (Equisetum arvense). Die Menge an Saponinen beträgt üblicherweise bis zu 5 Gew.-%, vorzugsweise 0,001 bis 3 Gew.-%, insbesondere 0,01 bis 2 Gew.-%. (Gew.-% Aktivgehalt bezogen auf das gesamte Mittel)

Die Saponine können in erfindungsgemässen Mittel frei mit anderen Inhaltsstoffen kombiniert werden.

### pH- Stellmittel

Der pH-Wert des erfindungsgemäss verwendeten Wasch- und Reinigungsmittels kann mittels üblicher pH-Regulatoren eingestellt werden, wobei je nach Anwendung unterschiedliche pH-Bereiche von sauer (pH 1-4) zu neutral (pH 5-7) bis hin zu basisch (pH 8-11) eingestellt werden. Als pH-Stellmittel dienen Säuren und/oder Alkalien. Geeignete Säuren sind insbesondere organische Säuren wie die Ameisensäure, Essigsäure, Zitronensäure, Glycolsäure, Milchsäure, Bernsteinsäure, Adipinsäure, Apfelsäure, Weinsäure und Gluconsäure oder auch Amidosulfonsäure. Besonders bevorzugt sind Säuren, die aus pflanzlichen Rohstoffen gewonnen werden wie Essigsäure, Zitronensäure, Milchsäure, Apfelsäure und Weinsäure sowie die Mineralsäuren Salzsäure, Schwefelsäure und Salpetersäure bzw. deren Mischungen

Bevorzugte Basen stammen aus der Gruppe der Alkali-und Erdalkalimetallhydroxide und -carbonate. Daneben kann das Mittel Ammoniak und Alkanolamine enthalten.

### Lösungsvermittler

Die erfindungsgemäss verwendeten Wasch- und Reinigungsmittel können neben den bereits genannten Stoffen weiterhin Lösungsvermittler, sog. Hydrotropika enthalten. Hierbei sind alle üblicherweise zu diesem Zweck in Reinigungsmitteln verwendeten Stoffe einsetzbar.

### Gerüststoffe

Als Gerüststoffe (Builder), die in den Wasch- und Reinigungsmitteln enthalten sein können, sind insbesondere Silikate, Aluminiumsilikate (insbesondere Zeolithe), Carbonate, Salze organischer Di- und Polycarbonsäuren sowie Mischungen dieser Stoffe zu nennen.

Geeignete für die erfindungsgemässen Wasch- und Reinigungsmittel sind kristalline, schichtförmige Natriumsilikate mit der allgemeine Formel NaMSixO2x+1 H2O, wobei M Natrium oder Wasserstoff bedeutet, x eine Zahl von 1,9 bis 4 und y eine Zahl von 0 bis 20 ist und bevorzugte Werte für x 2, 3 oder 4 sind. Bevorzugte kristalline Schichtsilikate der angegebenen Formel sind solche, in denen M für Natrium steht und x die Werte 2 oder 3 annimmt

Anwendbar sind auch amorphe Natriumsilikate mit einem Modul Na2O:SiO2 von 1:2 bis 1:3,3, vorzugsweise von 1:2 bis 1:2,8 und insbesondere von 1:2 bis 1:2,6.

Als feinkristalliner, synthetischer und gebundenes Wasser enthaltender Zeolith ist vorzugsweise Zeolith A und/oder P einsetzbar. Geeignet sind jedoch auch Zeolith X sowie Mischungen aus A, X und/oder P. Zusätzlich ist auch ein Einsatz der allgemein bekannten Phosphate als Gerüststoffe möglich, sofern eine derartige Verwendung nicht aus ökologischen Gründen vermieden werden sollte. Geeignet sind insbesondere die Natriumsalze der Orthophosphate, der Pyrophosphate und insbesondere der Tripolyphosphate.

Des Weiteren sind organische Gerüststoffe, welche üblicherweise in Wasch- und Reinigungsmitteln eingesetzt werden, geeignet. Diese umfassen Polycarboxylatpolymere wie Polyacrylate und Acrylsäure/Maleinsäure-Copolymere, Polyaspartate und monomere Polycarboxylate wie Citrate, Gluconate, Succinate oder Malonate, die bevorzugt als Natriumsalze eingesetzt werden.

Die Gerüststoffe können vom Fachmann im erfindungsgemäss verwendeten Wasch- und Reinigungsmittel frei mit anderen Inhaltsstoffen kombiniert werden.

Besonders bevorzugt in dem erfindungsgemäss verwendeten Wasch-, - und Reinigungsmittel sind Gerüststoffe auf Basis erneuerbarer Rohstoffe, die aus Pflanzen der gemässigten Zone gewonnen werden können, wie zum Beispiel Polyaspartate, Polycarboxylate wie beispielsweise Citrate, sowie Gluconate, Succinate oder Malonate.

### Farb- und Duftstoffe

Um den ästhetischen Eindruck des erfindungsgemäss verwendeten Wasch- und Reinigungsmittels zu verbessern, können ddiesem alle in Wasch- und Reinigungsmitteln üblichen Duft- und Farbstoffe zugesetzt werden.

Bevorzugte Farbstoffe und Duftstoffe, deren Auswahl dem Fachmann keinerlei Schwierigkeit bereitet, besitzen eine hohe Lagerstabilität und Unempfindlichkeit gegenüber den übrigen Inhaltsstoffen der Wasch- oder Reinigungsmittel. Die Farbstoffe weisen keine ausgeprägte Substantivität gegenüber Textilfasern oder harten Oberflächen aus und färben diese nicht an.

Besonders bevorzugt werden Farbstoffe und Duftstoffe basierend auf natürlichen Rohstoffen, wie zum Beispiel Extrakte aus Pflanzen, vorzugsweise aus den gemässigten Zonen.

In einer weiteren bevorzugten Ausführungsform der Erfindung, werden weder Farb-, noch Duftstoffe zugesetzt. Die Wasch- und Reinigungsmittel weisen auch ohne Zugabe von Farb-oder Duftstoffen eine zufriedenstellende Ästhetik und einen angenehmen Duft aus, um so Ausführungsformen ohne Farb- und/oder Duftstoffe zu ermöglichen, wie beispielsweise für Konsumenten mit Allergien und/oder sensibler Haut.

### Enzyme

Das Wasch- und Reinigungsmittel kann auch Enzyme enthalten, welche die Reinigungsleistung der erfindungsgemässen Mittel auch bei niedrigeren Temperaturen verbessert, insbesondere in den Ausführungsformen der Textil-, Spezial- und Geschirrreinigung. Die Enzyme können in dem erfindungsgemäss verwendeten Wasch- und Reinigungsmittel vom Fachmann mit allen anderen hier genannten Inhaltsstoffen kombiniert werden. Vorzugsweise werden Proteasen, Lipasen, Amylasen, Hydrolasen und/oder Cellulasen eingesetzt. Sie können dem erfindungsgemäss verwendeten Wasch- und Reinigungsmittel in jeder nach dem Stand der Technik etablierten Form zugesetzt werden. Hierzu gehören bei flüssigen oder gelförmigen Mitteln insbesondere Lösungen der Enzyme, vorzugsweise hoch konzentriert, wasserarm und/oder mit Stabilisatoren versetzt. Des Weiteren können die Enzyme verkapselt angewendet werden, beispielsweise durch Sprühtrocknung oder Extrusion der Enzymlösung zusammen mit einem, vorzugsweise natürlichen Polymer oder in Form von KapselnUm ein in einem erfindungsgemäss verwendeten Wasch- und Reinigungsmittel enthaltenes Enzym vor Schädigungen wie beispielsweise Inaktivierung, Denaturierung oder Zerfall etwa durch physikalische Einflüsse, Oxidation oder proteolytische Spaltung zu schützen, können den enzymhaltigen Mitteln Enzymstabilisatoren zugesetzt werden. Je nach Art des verwendeten Enzyms sind als Enzymstabilisatoren beispielsweise geeignet: Benzamidin-Hydrochlorid, Borax, Borsäuren, Boronsäuren oder deren Salze oder Ester, vor allem Derivate mit aromatischen Gruppen, etwa substituierte Phenylboronsäuren beziehungsweise deren Salze oder Ester; Peptidaldehyde, Aminoalkohole wie Mono-, Di-, Triethanol- und -Propanolamin und deren Mischungen, aliphatische Carbonsäuren bis zu C12, wie Bernsteinsäure, andere Dicarbonsäuren oder Salze der genannten Säuren; endgruppenverschlossene Fettsäureamidalkoxylate; niedere aliphatische Alkohole und vor allem Polyole, beispielsweise Glyzerin, Ethylenglykol, Propylenglykol oder Sorbit; sowie Reduktionsmittel und Antioxidantien wie Natrium-Sulfit und reduzierende Zucker. Weitere geeignete Stabilisatoren sind aus dem Stand der Technik bekannt. Bevorzugt werden Kombinationen von Stabilisatoren verwendet, welche auf Basis nachwachsender Rohstoffe beruhen, insbesondere auf pflanzlichen Rohstoffen, einschliesslich Algen der gemässigten Zone und/oder mineralische Substanzen, beispielsweise die Borsäure und/oder Borax, reduzierende Zucker, Bernsteinsäure oder anderen Dicarbonsäuren, Polyaminoverbindungen insbesondere auf Basis von natürlichen Aminosäuren.

Eine weitere bevorzugte Ausführungsform der Erfindung ist eine enzymfreie Variante, die beispielsweise für Konsumenten mit Allergien und/oder sensibler Haut geeignet ist.

### Viskosität

Die flüssige oder gelförmige Ausführungsform des erfindungsgemäss verwendeten Wasch- und Reinigungsmittels weist vorzugsweise eine Viskosität von 0,4 bis 400 mPa.s. auf. Zu diesem Zweck kann das Mittel Viskositätsregulatoren enthalten. Die Menge an Viskositätsregulator beträgt üblicherweise bis zu 0,5 Gew.-%, vorzugsweise 0,001 bis 0,3 Gew.-%, insbesondere 0,01 bis 0,2 Gew.-%, äusserst bevorzugt 0,05 bis 0,15 Gew.-%. Gew-% Aktivgehalt bezogen auf das gesamte Mittel.

Geeignete Viskositätsregulatoren sind beispielsweise organische abgewandelte Naturstoffe (Carboxymethylcellulose und andere Celluloseether, Hydroxyethyl- und - propylcellulose und dergleichen, Kernmehlether), organische vollsynthetische Verdickungsmittel (Polyacryl- und Polymethacryl-Verbindungen, Vinylpolymere, Polycarbonsäuren, Polyether, Polyimine, Polyamide) und anorganische Verdickungsmittel (Polykieselsäuren, Schichtsilikate, Tonmineralien wie Montmorillonite, Zeolithe, Kieselsäuren), sowie organische natürliche Verdickungsmittel (Agar-Agar, Carrageen, Xanthan, Traganth, Gummi arabicum, Alginate, Pektine, Polyosen, GuarMehl, Johannisbrotbaumkernmehl, Stärke, Dextrine, Gelatine, Casein).

Bevorzugte Viskositätsregulatoren sind natürliche organische Verdickungsmittel aus pflanzlichen Rohstoffen - einschliesslich Algen der gemässigten Zone - beispielsweise Polysaccharide wie Pektine oder Stärke. Des Weiteren bevorzugt sind biotechnologisch hergestellte Verdickungsmittel mithilfe von nicht genmodifizierten Organismen (non GMO), wie beispielsweise Xanthan. Bevorzugt sind zudem anorganische Verdickungsmittel.

Für das erfindungsgemäss verwendete Wasch- und Reinigungsmittel können die Viskositätsregulatoren vom Fachmann frei mit anderen hier genannten Inhaltsstoffen kombiniert werden.

### Weitere Inhaltsstoffe

Neben den bisher genannten Komponenten kann das erfindungsgemäss verwendete Wasch- und Reinigungsmittel weitere übliche Inhaltsstoffe von Reinigungsmitteln enthalten, sowie Kombinationen derselben, auch mit vorher genannten Inhaltsstoffen, beispielsweise
- Füll- und Hilfsstoffe wie Adsorptionsmittel, Bittermittel, Bleichmittel, Bügelhilfsmittel, weitere Basen, weitere Säuren, Einlaufverhinderer, Filmbildner, neutrale Füllsalze, weitere Gerüststoffe, Gleitmittel, Hydrotrope, weitere Lösungsmittel und Lösungsvermittler, Opacifier, Polymere, Puffer, Quellmittel, organische und anorganische Salze, Schauminhibitoren, Silikonöle, Co-Tenside, Viskositätsregulatoren, Wachse.
- Prozesschemikalien: wie Glyzerin, welches im erfindungsgemässen Mittel als Nebenprodukt der Verseifungsreaktion der natürlichen Pflanzenöle enthalten sein kann. Dies ist insbesondere bei der bevorzugten Ausführungsform der Fall, der Durchführung des ressourcen- und kosteneffizienten Prozesses, die nativen Fettsäuren in-situ herzustellen und das Fettsäuregemisch sofort zum Tensid weiter reagieren zu lassen (One-batch-Verfahren).
- Funktionelle Mittel und Aktivstoffe wie Abrasiva, Antiredepositionsmittel, Antistatika, Bleichaktivatoren, Desinfektionsmittel, Farbübertragungsinhibitoren, weitere Enzyme, Fluoreszenzmittel, Fungizide, Germizide, Hautschutz- und Hautpflegemittel, hydrophilierende Agenzien, Imprägniermittel, Insektizide, Knitterschutzmittel , Korrosionsinhibitoren, optische Aufheller, Oxidationsmittel und -katalysatoren, Parfümträger, Phobiermittel, probiotische Inhaltsstoffe, Schiebefestmittel , UV-Absorber, Vergrauungsinhibitoren, Wäschesteifen.
- Stabilisatoren wie Antioxidantien, weitere antimikrobielle Wirkstoffe und weitere Konservierungsmittel,
- Duft- und Farbstoffe
- sowie Gemische derselben.

### Wasch- und Reinigungsmittel

Gegenstand dieser Anmeldung ist die Verwendung von Wasch- und Reinigungsmitteln zur Reinigung harter Oberflächen und/oder Textilien und Fasern, die sich in Haushalt, Industrie, Gewerbe bzw. Institutionen, Hafenanlagen, sowie Industrie- und Freizeit-, sowie Sportanlagen finden und welche wie in Anspruch 1 und den abhängigen Ansprüchen definiert sind.

Harte Oberflächen im Sinne dieser Anmeldung sind dabei Fenster, Spiegel, sowie weitere Glasoberflächen, Oberflächen aus Keramik, Kunststoff, Metall oder Holz - lackiert sowie unlackiert.

In einer bevorzugten Ausführungsform werden die erfindungsgemäss verwendeten Wasch- und Reinigungsmittel in Anwendungen eingesetzt, die keine aufwändige Aufbereitung der Reinigungsflotte zulässt, beispielsweise weil der Einsatz der Tenside in der Natur ohne Zugang zu Aufbereitungsanlagen erfolgt, wie zum Beispiel in Hafenanlagen und auf Schiffen oder bei der Erdölgewinnung und Bergbau.

In einer weiteren bevorzugten Ausführungsform werden die erfindungsgemäss verwendeten Wasch- und Reinigungsmittel in der Industrie eingesetzt, zum Beispiel für die Reinigung von industriellen Anlagen, z.B. in der metallbearbeitenden Industrie, Chemie- und Pharma-, Papier- und Textilindustrie, und dergleichen.

In einer besonders bevorzugten Ausführungsform werden die Wasch- und Reinigungsmittel im Haushalt zur Reinigung von harten Oberflächen und/oder Textilien, sowie im gewerblichen, bzw. institutionellen Bereich, wie beispielsweise in Hotels, Reinigungsfirmen, Kliniken oder öffentlichen Gebäuden eingesetzt.

Die erfindungsgemäss verwendeten Wasch- und Reinigungsmittel eignen sich hierbei für Reinigungs- und Waschzubereitungen wie beispielsweise, Handgeschirrspülmittel, Maschinengeschirrspülmittel, Toilettenreiniger- bzw. WC-Reiniger, Universal- bzw. Allzweckreiniger, Küchenreiniger, der Bad- bzw. Sanitärreiniger, Fussbodenreiniger, Backofen- bzw. Grillreiniger, Glas- bzw. Fensterreiniger, Metallputzmittel, Polster- und Teppichreiniger, Vollwaschmittel, Colorwaschmittel, Feinwaschmittel, Textilwasch- und Reinigungshilfsmittel, der Wasch- oder Reinigungsmittel zur Vorbehandlung, Spezialwaschmittel und -reinigungsmittel, sowie weiteren Mitteln zur industriellen & gewerblichen, bzw. institutionellen Reinigung, Wasch- und Reinigungsmittel für die Textil- und Faserreinigung, Wasch- und Reinigungsmittel zur Lederreinigung.

Das Wasch- und Reinigungsmittel kann für sensible Haut, für Konsumenten mit Allergien, Anwendungen in Kinderprodukten und/oder Haushalten mit Kindern verwendet werden.

Die Wasch- und Reinigungsmittel eignen sich hierbei sowohl zur verdünnten Anwendung, als auch zur direkten Applikation auf das zu reinigende Substrat.

Im Sinne dieser Anmeldung kann das Mittel in flüssiger Form als wässrige Lösung, Spray oder Schaum verwendet werden.

### AUSFÜHRUNGSBEISPIELE

Es wurden die erfindungsgemäss verwendeten Reinigungs- und Waschmittel formuliert, beispielhafte Zusammensetzungen sind den Tabellen 1 und 2 zu entnehmen. Die Mengenangaben sind dabei in Gew.-% Aktivgehalt bezogen auf das gesamte Mittel.

**Tabelle 1: Beispiele von Zusammensetzungen von erfindungsgemässen Reinigungsmitteln**

| **Beispiel 1** | | **Beispiel 2** | | **Referenz Beispiel 3** | |
|---|---|---|---|---|---|
| **Inhaltsstoffe** | **Gew.-%** | **Inhaltsstoffe** | **Gew.-%** | **Inhaltsstoffe** | **Gew.-%** |
| Aqua | Ad 100 | Aqua | Ad 100 | Aqua | Ad 100 |
| Disodium Wheatgermamido PEG-2 Sulfosuccinate | 7.0 | Linseed fatty acids, Sodium salt | 4.5 | Oleth-6-carboxylate | 3.0 |
| Soyamidopropyl betaine | 2.0 | PEG-4 Rapeseedamide | 1.0 | Glycereth-8 sunflower oil esters | 0.9 |
| PEG-4 Rapeseedamide | 1.0 | Alcohol | 3.0 | PEG-40 Sunflower Glycerides | 0.7 |
| Farbstoff, Parfüm, Konservierungsmittel | q.s. | Sodium gluconate | 1.0 | Sodium gluconate | 0.5 |
| | | Glutaminic acid, N,N-diacetic acid, tetra sodium salt | 0.5 | Sodium carboxymethyl inulin | 0.5 |
| | | Farbstoff, Parfüm, Konservierungsmittel | - | Almond oil polyglyceryl-4 esters | 0.3 |
| | | | | Farbstoff, Parfüm, Konservierungsmittel | q.s. |

**Tabelle 1 - Fortsetzung: Beispiele von Zusammensetzung von erfindungsgemässen Reinigungsmitteln**

| **Referenz-Beispiel 4** | | **Referenz-Beispiel 5** | | **Beispiel 6** | |
|---|---|---|---|---|---|
| **Inhaltsstoffe** | **Gew.-%** | **Inhaltsstoffe** | **Gew.-%** | **Inhaltsstoffe** | **Gew.-%** |
| Aqua | Ad 100 | Aqua | Ad 100 | Aqua | Ad 100 |
| Citric acid | 7.0 | Sodium methyl oleyl taurate | 10.0 | Sodium sweet almond amphoacetate | 7.0 |
| Sodium citrate | 2.0 | Alcohol | 10.0 | PEG-40 Sunflower Glycerides | 2.0 |
| Oleoyl sarcosine | 2.0 | Soyamido propylbetaine | 5.0 | Sodium lactate | 0.5 |
| Oleth-20 | 2.0 | Polyaspartic acid, Na-salt | 1.0 | Sodium Iminodisuccinate | 0.5 |
| Xanthan gum | 1.0 | Lactic acid | 0.5 | Farbstoffe, Parfüm, Konservierungsmittel | q.s. |
| Farbstoffe, Parfüm, Konservierungsmittel | q.s. | Farbstoffe, Parfüm, Konservierungsmittel | q.s. | | |

**Tabelle 2:Beispiele von Zusammensetzung von erfindungsgemässen Waschmitteln**

| **Referenz-Beispiel 1** | | **Beispiel 2** | | **Referenz-Beisoiel 3** | | **Referenz-Beispiel 4** | |
|---|---|---|---|---|---|---|---|
| **Inhaltsstoffe** | **Gew.- %** | **Inhaltsstoffe** | **Gew.- %** | **Inhaltsstoffe** | **Gew.- %** | **Inhaltsstoffe** | **Gew. -%** |
| Aqua | ad 100 | Aqua | ad 100 | Zeolithe | 20.0 | Aqua | ad 100 |
| Linseed fatty acids, potassium salts | 4.5 | Sodium olive amphoacetate | 10.0 | Sodium carbonate peroxide | 20.0 | Apricotamido-propyl ethyldimonium ethosulfate / Dioleoylisopropyl dimonium methosulfate | 14.0 |
| Potassium oleoyl sulfate | 5.0 | Alcohol | 6.0 | Sodium carbonate peroxide | 15.0 | Alcohol | 5.0 |
| Oleyl-10 EO | 10.0 | Sodium hydroxide | 2.2 | Oleth-20 | 10.0 | Parfum | 2.0 |
| Propylene glycol | 5.0 | Boric acid | 1.0 | Sodium sulfate | 10.0 | Dipropylenglycol | 1.5 |
| Alcohol | 3.0 | Oleamide MIPA | 1.0 | Sodium silicate | 10.0 | Lactic acid | 0.5 |
| | | Citric acid | 3.0 | Canola fatty acids, sodium salts | 5.0 | Konservierungsm ittel, Farbstoffe | q.s. |
| | | | | Tetraacetyl Ethylene Diamine | 3.0 | | |
| | | | | Oleth-5 | 3.0 | | |
| | | | | Cellulose gum | 2.0 | | |
| Enzyme, Optische Aufheller, Konservierungsmi ttel, Komplexbildner, Farbstoffe, Duftstoffe | q.s. | Enzyme, Optische Aufheller, Konservierungs mittel, Komplexbildner, Farbstoffe, Duftstoffe | q.s. | Enzyme, Optische Aufheller, Konservierun gsmittel, Komplexbildn er, Farbstoffe, Duftstoffe | q.s. | | |

Die für die Erfindung verwendeten Seifen wie beispielsweise Olive fatty acids, triethanolamine salt; Linseed fatty acids, Sodium salt; Safflower fatty acids, Sodium salt, Canola fatty acids, sodium salts wurden nach üblichen, literaturbekannten Verfahren aus Fettsäuren-, deren Gemischen oder Pflanzenölen hergestellt. Andere Rohstoffe sind kommerziell erhältlich, wie zum Beispiel Sodium grapeseed amphoacetate, Glycereth-8 sunflower oil esters, Almond oil polyglyceryl-4 esters, Sodium olive amphoacetate von Res Pharma, Disodium Wheatgermamido PEG-2 Sulfosuccinate und Oleamide MIPA von Rhodia, Soyamidopropyl betaine von Lubrizol; PEG-4 Rapeseedamide, Oleth-6-carboxylate, PEG-40 Sunflower Glycerides, Oleth-20, Oleth-10, Oleth-5 von Kao; Sodium carboxy-methyl inulin von Thermophos, Oleoyl sarcosine von Nikko Chemicals, Glutaminic acid, N,N-diacetic acid, tetra sodium salt von Akzo, Sodium methyl oleoyl taurate von Leuna Tensiden.

### Prüfung der Stabilität und Reinigungsleistung am Beispiel 2, Tabelle 1:

Mit Beispiel 2 wurde eine konservierungsmittelfreie, parfümfreie und farbstofffreie Ausführungsvariante hergestellt.

### A) Challenge Test

Die nicht konservierte Variante wurde nach industrieüblichen Methoden mit Bakterien und Hefen beimpft und das mikrobielle Wachstum über die Zeit gemessen. Beispiel 2 hielt der mikrobiellen Beimpfung stand und zeigte auch nach einer Beobachtungszeit von 13 Tagen keinen Unterschied zu den konservierten Vergleichsmustern in Bezug auf Bakterien-, bzw. Pilzbefall.

Es wurden folgende Vergleichsmuster hergestellt:
a) Formulierungsbeispiel 2 mit Methyl- und Benzisothiazolinon
   (0.1% Acticide^{®} MBS 225 der Firma Thor)
b) Formulierungsbeispiel 2 mit Methyl- und Benzisothiazolinon
   (0.2% Acticide^{®} MBS 225 der Firma Thor)
c) Formulierungsbeispiel 2 mit Phenoxyethanol
   (1 % Microcare^{®} PE der Firma Thor)
d) Formulierungsbeispiel 2 ohne Konservierungsmittel

### Ergebnis:

In keinem der vier Mittel a)-d) konnte mikrobieller Befall festgestellt werden (13 Tage nach der Beimpfung mit Hefen und Bakterien).

### B) Reinigungsleistung

Die Reinigungsleistung des erfindungsgemässen Formulierungsbeispiels 2 wurde von einem unabhängigen Institut mit einem marktführenden Produkt als Referenz getestet. Die Reinigungsleistung wurde nach industrieüblichen Methoden getestet in Bezug auf Entfernung von Kalk- und Proteinrückständen (Eigelb).

Ergebnisse:
Beispiel 2 zeigte eine gute Reinigungsleistung auf Kalk-, sowie Proteinrückstände, die durchaus mit führenden Marktprodukten verglichen werden kann.

## Patentansprüche

1. Verwendung eines Wasch- und Reinigungsmittels in flüssiger oder gelförmiger Ausführungsform für harte Oberflächen aus Glas, Spiegel, Keramik, Kunststoff, Metall oder Holz, jeweils lackiert und unlackiert, oder Textilien oder Fasern; Gestein oder Erde, in den Bereichen Haushalt, Industrie, Gewerbe und Institutionen, Schiffen, Hafen-, Sport- und Freizeitanlagen, Öl und Bergbau, besonders bevorzugt in den Bereichen Haushalt und Gewerbe;
enthaltend ein oder mehrere Tenside, ausgewählt aus den Gruppen umfassend:
a) Alkali oder Ammoniumsalze von Fettsäuren mit der allgemeinen Formel R(O)OM mit M = Alkalimetallkation oder Ammonium,
b) Fettsäureester mit der allgemeinen Formel R(O)OR',
c) Ether von Fettalkoholen mit der allgemeinen Formel ROR',
d) Fettsäureamide mit der allgemeinen Formel R(O)NR',
e) Fettsäureimine der allgemeinen Formel R(NR')NR"R‴,
f) Sekundäre, tertiäre oder quartäre Fettamine bzw. Fettammoniumsalze der allgemeinen Formeln RNHR', RNR'R" und (R)(R')(R")(R‴)N+X-,
g) sowie Gemische derselben
wobei
i) R' bis R‴ organische oder anorganische hydrophile Reste darstellen und X- für ein Anion steht;
ii) R den lipophilen Teil des Tensids darstellt und aus einer linearen, verzweigten oder unverzweigten, gesättigten oder ungesättigten Kohlenwasserstoffkette mit 8 bis 24 Kohlenstoffatomen besteht und der Anteil an Kohlenwasserstoffketten von 18 und mehr C-Atomen über 60 Gew.-% beträgt, bezogen auf den Gesamtgehalt an Kohlenwasserstoffketten R der im Wasch- und Reinigungsmittel enthaltenen Tenside; und
der Anteil an ungesättigten Kohlenwasserstoffketten R zwischen 50-100 Gew.-%, beträgt, bezogen auf den Gesamtgehalt an Kohlenwasserstoffketten R der im Wasch- und Reinigungsmittel enthaltenen Tenside;
und ein oder mehrere Tenside ausgewählt aus a)-g) auf Basis pflanzlicher Rohstoffe enthalten sind;
und wobei 80-100 Gew.-% der Tenside auf Pflanzenölen, -wachsen, -fetten oder -harzen der gemässigten Zone basieren, ausgewählt aus der Gruppe der Pflanzen umfassend: Amarant, Anis, Apfel, Aprikose, Arnika, Avocado, Baumwolle, Borretsch, Brokkoli, Hanf, Haselnuss, Buche, Buchsbaum, Distel, Dinkel, Erdnuss, Erdmandel, Flieder, Gartenkresse, Gerste, Granatapfel, Hafer, Heidelbeere, Holunder, Jasmin, Johannisbeere, Johanniskraut, Jojoba, Kamelie, Kamille, Kirsche, Kümmel, Karotte, Koriander, Königskerze, Krambe, Kreuzblättrige Wolfsmilch, Kürbis, Iberischer Drachenkopf, Lavendel, Leindotter, Leinsamen, Liguster, Lupine, Luzerne, Mais, Mandel, Mirabelle, Mango, Mohn, Nachtkerze, Olive, Ölrettich, Ölrauke, Pekannuss, Pfirsich, Pflaume, Pistazie, Preiselbeere, Raps, Reis, Ringelblume, Rübsen, Saflor, Salbei, Sanddorn, Schwarzkümmel, Sesam, Sesamblatt, Senf, Sonnenblume, Soja, Tabak, Walnuss, Weintraube, Weizen, Wiesenschaumkraut und Wildrose, sowie deren Kombinationen bezogen auf den Gesamtgehalt der im Wasch- und Reinigungsmittel enthaltenen Tenside;
und wobei ein oder mehrere Tenside ausgewählt aus a)-g) auf einer Mischung von Kohlenwasserstoffketten R unterschiedlicher Kettenlängen und Sättigungsgrade beruhen, die dem Vorkommen im natürlichen Pflanzenöl gemäss obiger Liste entsprechen,
und wobei mindestens ein Tensid ausgewählt aus a) bis g) enthalten ist, das keine Seife ist.

2. Verwendung eines Wasch- und Reinigungsmittels gemäss Anspruch 1, wobei der lipophile Teil R des oder der Tenside aus einer linearen, unverzweigten, gesättigten oder ungesättigten Kohlenwasserstoffkette mit 8 bis 24 Kohlenstoffatomen besteht und der Anteil an Kohlenwasserstoffketten von 18 und mehr C-Atomen über 70 Gew.-% und bevorzugt zwischen 80-100 Gew.-% beträgt, jeweils bezogen auf den Gesamtgehalt der Kohlenwasserstoffketten R der im Mittel enthaltenen Tenside.

3. Verwendung eines Wasch- und Reinigungsmittels gemäss einem der Ansprüche 1 oder 2, **dadurch gekennzeichnet, dass** der Anteil an ungesättigten Kohlenwasserstoffketten R des oder der Tenside zwischen 60-100 Gew.-% und besonders bevorzugt zwischen 70-90 Gew.-% beträgt, jeweils bezogen auf den Gesamtgehalt an Kohlenwasserstoffketten R der im Mittel enthaltenen Tenside.

4. Verwendung eines Wasch- und Reinigungsmittels gemäss einem der Ansprüche 1 bis 3, die sich **dadurch kennzeichnet, dass** der Anteil an kurzen Kohlenwasserstoffkettenlängen in dem oder den Tensiden von R ≤ C16 unter 20 Gew.-%, vorzugsweise unter 15 Gew.-% und insbesondere <= C 14 unter 5 Gew.-% beträgt, jeweils bezogen auf den Gesamtgehalt an Kohlenwasserstoffketten R der im Mittel enthaltenen Tenside.

5. Verwendung eines Wasch- und Reinigungsmittels gemäss einem der vorstehenden Ansprüche, das sich **dadurch kennzeichnet, dass** es ein oder mehrere Tenside auf Basis pflanzlicher Rohstoffe enthält, wobei mehr als 95 Gew.-% und besonders bevorzugt 99-100 Gew.-% der Tenside auf Pflanzenölen, -wachsen, - fetten oder -harzen gemäss Anspruch 1 basieren, Gew.-% jeweils bezogen auf den Gesamtgehalt an Tensiden.

6. Verwendung eines Wasch- und Reinigungsmittels gemäss einem der vorstehenden Ansprüche, **dadurch gekennzeichnet, dass** das Wasch- und Reinigungsmittel einen Komplexbildner bis zu 10 Gew.-%, vorzugsweise 0,001 bis 7 Gew.-%, insbesondere 0,01 bis 5 Gew.-%, enthält, bevorzugt ausgewählt aus Natrium Carboxy methylinulin und Tetranatrium-N,N-bis(carboxymethyl)-L-Glutamat, Gew.-% Aktivgehalt bezogen auf das gesamte Wasch- und Reinigungsmittel.

7. Verwendung eines Wasch- und Reinigungsmittels gemäss einem der vorstehenden Ansprüche , das sich **dadurch kennzeichnet, dass** es konservierungsmittelfrei ist.

8. Verwendung eines Wasch- und Reinigungsmittels gemäss einem der vorstehenden Ansprüche 1-6, das sich **dadurch kennzeichnet, dass** es zusätzlich folgende Inhaltsstoffe enthält:
a) Ethanol, bis zu 10 Gew.-%, bevorzugt zwischen 1- 8 Gew.-%, und insbesondere bevorzugt zwischen 3 und 6 Gew.-%,
b) einen Komplexbildner bis zu 10 Gew.-% vorzugsweise 0,0001 bis 7 Gew.-% Gew.-% jeweils Aktivgehalt bezogen auf das gesamte Wasch- und Reinigungsmittel.

9. Verwendung eines Wasch- und Reinigungsmittels gemäss einem der vorstehenden Ansprüche, **dadurch gekennzeichnet, dass** es zusätzlich Saponine bis zu 5 Gew.-%, vorzugsweise 0,001 bis 3 Gew.-%, insbesondere 0,01 bis 2 Gew.-% enthält, Gew.-% jeweils Aktivgehalt bezogen auf das gesamte Wasch- und Reinigungsmittel.

10. Verwendung gemäss einem der vorstehenden Ansprüche, wobei das Wasch- und Reinigungsmittel ausgewählt ist aus der Gruppe der Handgeschirrspülmittel, Maschinengeschirrspülmittel, der Toilettenreiniger- bzw. WC-Reiniger, der Universal- bzw. Allzweckreiniger, der Küchenreiniger, der Bad- bzw. Sanitärreiniger, der Fussbodenreiniger, der Backofen- bzw. Grillreiniger, der Glas- bzw. Fensterreiniger, der Metallputzmittel, der Polster- und Teppichreiniger, der Vollwaschmittel, der Colorwaschmittel, der Feinwaschmittel, der Textilwasch- und Reinigungshilfsmittel, der Wasch- und Reinigungsmittel zur Vorbehandlung, der Mittel zur industriellen und gewerblichen, bzw. institutionellen Reinigung, der Mittel für die Textil- und Faserreinigung und -wäsche, der Wasch- und Reinigungsmittel zur Lederreinigung, der Wasch- und Reinigungsmittel für die metallbearbeitende Industrie, und der Spezialwaschmittel und -reinigungsmittel.

## Claims

1. Use of a washing and cleaning agent in liquid or gel form for hard surfaces made of glass, mirror, ceramic, plastic, metal or wood, each coated or uncoated, or textiles or fibers; stone or soil, in the areas of household, industry, commerce and institutions, ships, port facilities, sports and leisure facilities, oil and mining industries, preferably in the sectors of household and commerce;
containing one or more surfactants selected from the groups comprising:
a) alkali or ammonium salts of fatty acids having the general formula R(O)OM with M = alkali metal cation or ammonium,
b) fatty acid esters having the general formula R(O)OR',
c) ethers of fatty alcohols having the general formula ROR',
d) fatty acid amides having the general formula R(O)NR',
e) fatty acid imines having the general formula R(NR') NR"R‴,
f) secondary, tertiary or quaternary fatty amines or fatty ammonium salts having the general formulas RNHR', RNR'R" and (R)(R')(R")(R‴)N⁺X⁻,
g) and mixtures thereof
whereby
i) R' to R'" represent organic or inorganic hydrophilic moieties and X⁻ represents an anion;
ii) R represents the lipophilic moiety of the surfactant and consists of a linear, branched or unbranched, saturated or unsaturated hydrocarbon chain having 8 to 24 carbon atoms and the proportion of hydrocarbon chains of 18 and more carbon atoms is above 60 wt.-%, based on the total content of hydrocarbon chains R of the surfactants contained in the washing and cleaning agent; and
the proportion of unsaturated hydrocarbon chains R is between 50 and 100% by weight, based on the total content of hydrocarbon chains R of surfactants present in the washing and cleaning agent;
and one or more surfactants selected from a) -g) are based on vegetable raw materials;
and wherein 80-100% by weight of the surfactants are based on vegetable oils, waxes, fats or resins of the temperate zone selected from the group of plants comprising: amaranth, anise, apple, apricot, arnica, avocado, cotton, borage, broccoli, hemp, hazelnut beech, boxwood, thistle, spelled, peanut, yellow nutsedge, lilac, garden cress, barley, pomegranate, oats, vaccinium, elder, jasmine, currant, St. John's wort, jojoba, camellia, chamomile, cherry, caraway, carrot, coriander, mullein, crambe, caper spurge, squash, Iberian dragon head, lavender, camelina, linseed, privet, lupine, lucerne, corn, almond, mirabelle, mango, poppy, evening primrose, olive, oilseed radish, rocket, pecan, peach, plum, pistachio, cranberry, rapeseed, rice, marigold, turnip rape, safflower, sage, sea buckthorn, black cumin, sesame, sesame leaf, mustard, sunflower, soy, tobacco, walnut, grape, wheat, meadowfoam and wild rose, as well their combinations, based on the total amount of surfactants contained in the washing and cleaning agent;
and wherein one or more surfactants selected from a) -g) are based on a mixture of hydrocarbon chains R of different chain lengths and degrees of saturation, which correspond to the occurrence in the natural vegetable oil according to the list above,
and wherein at least one surfactant selected from a) to g) is present, which is not a soap.

2. Use of a washing and cleaning agent according to claim 1, wherein the lipophilic moiety R of the surfactant or surfactants consists of a linear, unbranched, saturated or unsaturated hydrocarbon chain having 8 to 24 carbon atoms and the proportion of hydrocarbon chains of 18 and more C- Atoms is above 70 wt .-% and preferably between 80-100 wt .-%, in each case based on the total content of the hydrocarbon chains R of the surfactants contained in the agent.

3. Use of a washing and cleaning agent according to one of the claims 1 or 2, **characterized in that** the proportion of unsaturated hydrocarbon chains R of the surfactant or surfactants is 60-100 wt.-% and particularly preferred between 70-90 wt. %, in each case based on the total content of hydrocarbon chains R of the surfactants contained in the agent.

4. Use of a washing and cleaning agent according to one of claims 1 to 3, **characterized in that** the proportion of short hydrocarbon chain lengths in the surfactant or surfactants of R ≤ C16 is below 20 wt .-%, preferably below 15 wt. %, and in particular R <= C 14 is less than 5% by weight, in each case based on the total content of hydrocarbon chains R of the surfactants contained in the agent.

5. Use of a washing and cleaning agent according to one of the preceding claims, which is **characterized in that** it contains one or more surfactants based on vegetable raw materials, wherein more than 95 wt.-% and particularly preferred 99-100 wt. % of the surfactants are based on vegetable oils, waxes, fats or resins according to claim 1, wt .-% in each case based on the total content of surfactants.

6. Use of a washing and cleaning agent according to one of the preceding claims, **characterized in that** the washing and cleaning agent contains a complexing agent up to 10 wt.-%, preferably 0.001 to 7 wt.-%, in particular 0.01 to 5 wt.-%, preferably selected from sodium carboxymethylinulin and tetrasodium N,N-bis (carboxymethyl)-L-glutamate, wt .-% active content based on the total weight of the washing and cleaning agent.

7. Use of a washing and cleaning agent according to one of the preceding claims, which is **characterized in that** it is preservative-free.

8. Use of a washing and cleaning agent according to one of preceding claims 1-6, which is **characterized in that** it additionally contains the following ingredients:
a) ethanol, up to 10% by weight, preferably between 1-8% by weight, and more preferably between 3 and 6% by weight,
b) a complexing agent up to 10% by weight, preferably 0.0001 to 7% by weight; Wt .-% active content in each case based on the total washing and cleaning agent.

9. Use of a washing and cleaning agent according to one of the preceding claims, **characterized in that** it additionally contains saponins up to 5 wt.-%, preferably 0.001 to 3 wt.-%, in particular 0.01 to 2 wt.-%; Wt.-% active content in each case based on the total detergent and cleaning agent.

10. Use according to one of the preceding claims, wherein the washing and cleaning agent is selected from the group of hand dishwashing detergents, machine dishwashing detergents, toilet cleaners or WC cleaners, universal or all-purpose cleaners, kitchen cleaners, bathroom or sanitary cleaners, floor cleaners, oven or grill cleaners, glass or window cleaners, metal cleaners, upholstery and carpet cleaners, heavy-duty detergents, color detergents, light-duty detergents, textile washing and cleaning aids, washing and cleaning agents for pretreatment, washing and cleaning agents for industrial and commercial or institutional cleaning, agents for textile and fiber cleaning and washing, washing and cleaning agents for leather, washing and cleaning agents for the metal working industry, and specialty detergents and cleaners.

## Revendications

1. Utilisation d'un agent de lavage et de nettoyage sous forme liquide ou de gel pour des surfaces dures en verre, miroir, céramique, plastique, métal ou bois, qu'elles soient peintes ou non peintes, ou pour des textiles ou des fibres; de roche ou de terre dans les secteurs de ménages, de l'industrie, de commerce et des institutions, des navires, des installations portuaires, sportives et de loisirs, du pétrole et miniers, de préférence dans les secteurs des ménages et du commerce;
contenant un ou plusieurs agents tensioactifs choisis parmi les groupes comprenant:
a) sels de métaux alcalins ou d'ammonium d'acides gras de formule générale R(O)OM avec M = cation de métal alcalin ou ammonium,
b) esters d'acides gras répondant à la formule générale R(O)OR',
c) éthers d'alcools gras répondant à la formule générale ROR',
d) amides d'acides gras répondant à la formule générale R(O)NR',
e) imines d'acides gras répondant à la formule générale R(NR')NR"R‴,
f) amines grasses secondaires, tertiaires ou quaternaires ou sels d'ammonium gras de formules générales RNHR', RNR'R" and (R)(R')(R")(R‴)N⁺X⁻,
g) et leurs mélanges
dans lesquels
i) R' à R‴ représentent des résidus hydrophiles organiques ou inorganiques et X⁻ représente un anion;
ii) R représente la partie lipophile de l'agent tensioactif et consiste en une chaîne hydrocarbonée linéaire, ramifiée ou non ramifiée, saturée ou insaturée ayant 8 à 24 atomes de carbone et la proportion de chaînes hydrocarbonées de 18 d'atomes de carbone et plus est supérieure à 60 % en poids par rapport à la teneur totale en chaînes hydrocarbonées R des agents tensioactifs présents dans l'agent de lavage et de nettoyage; et
la proportion de chaînes hydrocarbonées insaturées R est comprise entre 50-100 % en poids, par rapport à la teneur totale en chaînes hydrocarbonées R des agents tensioactifs présents dans l'agent de lavage et de nettoyage;
et un ou plusieurs agents tensioactifs choisis parmi a) -g) sont à base de matières premières végétales;
et 80 à 100% en poids des agents tensioactifs sont à base d'huiles végétales, de cires, de matières grasses ou de résines végétales de la zone tempérée, choisies dans le groupe des plantes comprenant: amarante, anis, pomme, abricot, arnica, avocat, coton, bourrache, brocoli, chanvre, noisette, hêtre, buis, chardon, épeautre, arachide, souchet comestible, lilas, cresson alénois, orge, grenade, avoine, bleuet, sureau, jasmin, groseille, millepertuis, jojoba, camélia, camomille, cerise, carvi, carotte, coriandre, molène, crambe, euphorbe épurge, courge, la tête de dragon ibérique, lavande, caméline, graines de lin, troène, lupin, luzerne, maïs, amande, mirabelle, mangue, pavot, onagre, olive, radis oléagineux, roquette, noix de pécan, pêche, prune, pistache, airelle, colza, riz, souci, navette, carthame, sauge, argousier, cumin noir, sésame, feuille de sésame, moutarde, tournesol, soja, tabac, noyer, raisin, blé, limnanthe, et rose musquée, ainsi que leurs combinaisons;
% en poids par rapport à la teneur totale en agents tensioactifs contenus dans l'agent de lavage et de nettoyage,
et dans lequel un ou plusieurs agents tensioactifs choisis parmi a) -g) consistent en un mélange de chaînes hydrocarbonées R de différentes longueurs et de différentes degrés de saturation, correspondant à la présence dans l'huile végétale naturelle selon la liste ci-dessus,
et dans lequel au moins un agent tensioactif choisi parmi a) à g) autre que du savon, est présent.

2. Utilisation d'un agent de lavage et de nettoyage selon la revendication 1, dans laquelle la partie lipophile R du ou des agents tensioactifs consiste en une chaîne hydrocarbonée linéaire, non ramifiée, saturée ou insaturée ayant 8 à 24 atomes de carbone, et la proportion de chaînes hydrocarbonées ayant 18 atomes de carbone et plus est supérieure à 70 % en poids, de préférence entre 80 à 100 % en poids, par rapport à la teneur totale en chaînes hydrocarbonées R des agents tensioactifs présents dans l'agent de lavage et de nettoyage.

3. Utilisation d'un agent de lavage et de nettoyage selon l'une des revendications 1 ou 2, **caractérisée par le fait que** la proportion des chaînes hydrocarbonées insaturées R du ou des agents tensioactifs est de 60 à 100 % en poids, et de manière particulièrement préférée de 70 à 90 % en poids; % en poids chaque fois par rapport à la teneur totale en chaînes hydrocarbonées R des agents tensioactifs contenus dans l'agent de lavage et de nettoyage.

4. Utilisation d'un agent de lavage et de nettoyage selon l'une des revendications 1 à 3, **caractérisée par le fait que** la proportion de chaînes hydrocarbonées courtes de R ≤ C16 dans le ou les agents tensioactifs est inférieure à 20 % en poids, de préférence inférieure à 15 % en poids et de manière particulièrement préférée R <= C 14 est inférieure à 5% en poids, % en poids chaque fois par rapport à la teneur totale en chaînes hydrocarbonées R des agents tensioactifs contenus dans l'agent de lavage et de nettoyage.

5. Utilisation d'un agent de lavage et de nettoyage selon l'une des revendications précédentes, **caractérisée en ce que** l'agent de lavage et de nettoyage contient un ou plusieurs agents tensioactifs à base de matières premières végétales, dans lesquels plus de 95% en poids et, de manière particulièrement préférée, 99 à 100% en poids d'agents tensioactifs sont à base d'huiles, de cires, de graisses ou de résines végétales selon la revendication 1; % en poids dans chaque cas basé sur la teneur totale en agents tensioactifs.

6. Utilisation d'un agent de lavage et de nettoyage selon l'une des revendications précédentes, **caractérisée en ce que** l' agent de lavage et de nettoyage contient un agent complexant allant jusqu'à 10% en poids, de préférence de 0,001 à 7 % en poids, et de manière particulièrement préférée de 0,01 à 5 % en poids, de préférence choisi parmi la carboxyméthylinuline de sodium et le tétrasodium-N,N-bis (carboxyméthyl)-L-glutamate, % en poids de la teneur en matière active par rapport au poids total de l'agent de lavage et de nettoyage.

7. Utilisation d'un agent de lavage et de nettoyage selon l'une des revendications précédentes, **caractérisée par le fait qu'**il est exempt de conservateur.

8. Utilisation d'un agent de lavage et de nettoyage selon l'une des revendications 1 à 6, **caractérisée en ce qu'**il contient, en outre, les ingrédients suivants:
a) éthanol, allant jusqu'à 10% en poids, de préférence entre 1 et 8% en poids et, de manière particulièrement préférée, entre 3 et 6% en poids,
b) un agent complexant allant jusqu'à 10% en poids, de préférence de 0,0001 à 7% en poids; % en poids du contenu actif respectivement par rapport au poids total de l'agent de lavage et de nettoyage.

9. Utilisation d'un agent de lavage et de nettoyage selon l'une des revendications précédentes, **caractérisée en ce qu'** il contient, en outre, des saponines allant jusqu'à 5 % en poids, de préférence de 0,001 à 3% en poids et, de manière particulièrement préférée de 0,01 à 2% en poids; % en poids de chaque contenu actif par rapport au poids total de l'agent de lavage et de nettoyage.

10. Utilisation selon l'une des revendications précédentes, dans laquelle l'agent de lavage et de nettoyage est choisi dans les groupes suivants: détergents pour vaisselle à main, détergents pour lave-vaisselle, nettoyants pour toilettes ou WC, nettoyants universels ou nettoyants multi-usage, nettoyants pour la cuisine, nettoyants pour salle de bains ou nettoyants sanitaires, nettoyants pour plancher, nettoyants pour four, nettoyants pour barbecue, nettoyants pour verre ou pour vitres, nettoyants pour métaux, nettoyants pour meubles rembourrés et pour tapis, lessives universelles, détergents pour couleur, détergents pour linges délicats, auxiliaires de lavage et nettoyage, agents de lavage et de nettoyage pour prétraitement, agents de nettoyage industriels, commerciaux et institutionnels, agents de lavage et de nettoyage pour textiles et fibres, agents de lavage et nettoyage pour cuir, agents de lavage et de nettoyage pour l'industrie métallurgique et agents de lavage et nettoyage spéciaux.
